# EUROPÄISCHE PATENTSCHRIFT

(11) **EP 1 048 043 B1**
(45) Veröffentlichungstag und Bekanntmachung des Hinweises auf die Patenterteilung: **22.11.2006**
(21) Anmeldenummer: 99962059.4
(22) Anmeldetag: 19.11.1999
(51) Int. Cl.: H01H 25/06

(54) **SCHALTVORRICHTUNG**
SWITCHING DEVICE
DISPOSITIF INTERRUPTEUR

(30) Priorität: 20.11.1998 DE 19853587
(43) Veröffentlichungstag der Anmeldung: 02.11.2000
(73) Patentinhaber: GKR Gesellschaft für Fahrzeugklimaregelung mbH, 71701 Schwieberdingen (DE)
(72) Erfinder: MEYER, Carsten, D-71334 Waiblingen (DE); SCHOLZ, Matthias, D-71665 Vaihingen/Enz (DE)
(74) Vertreter: Müller, Georg
(86) Internationale Anmeldenummer: PCT/DE1999/003686
(87) Internationale Veröffentlichungsnummer: WO 2000/031765

(56) Entgegenhaltungen:
- EP-A- 0 157 373
- EP-A- 0 605 324
- DE-A- 3 930 982
- DE-A- 4 323 083
- DE-U- 9 300 122
- US-A- 4 866 219

## Beschreibung

### Stand der Technik

Die Erfindung betrifft eine Schaltvorrichtung nach der Gattung des Anspruchs 1.

Eine derartige Schaltvorrichtung geht beispielsweise aus der DE 41 17 031 hervor. Diese Schaltvorrichtung weist sowohl die Funktion eines Drehschalters, als auch eine weitere Funktion, beispielsweise die Funktion eines Druckschalters, auf. Bei dieser Schaltvorrichtung ist im Inneren eines Gehäuses an einer inneren Bodenfläche ein emporstehendes Wellenteil angeordnet, auf dem eine Drehplatte mit einem daran montierten Schleifer gelagert ist. Der Schleifer steht mit Schaltmustern, die auf einer Trägerplatte angeordnet sind, in elektrischem Kontakt. Durch die Drehbewegung des Wellenteils gleitet der Schleifer über die Schaltmuster, wodurch Kontakte veränderbar sind. Um das Wellenteil ist ein rohrförmiges elastisches Kontaktglied gelegt. Ein handbetätigter Knopf ist um ein Lagerteil der Drehplatte herum und an diesem entlang bewegbar, so daß die Drehplatte beim Drehen des Knopfes für einen Schaltvorgang eines Drehschalters gedreht wird, der durch den Schleifer und ein erstes Schaltmuster gebildet wird. Bei einer axialen Bewegung des Knopfs entgegen eine von dem elastischen Kontaktglied aufgebrachten Rückstellkraft wird das Kontaktglied von dem Knopf wie ein Druckschalter betätigt, welcher durch ein zweites Schaltmuster und das elastische Kontaktglied gebildet wird.

Eine derartige Schaltvorrichtung weist zwar eine geringe Höhe, jedoch eine große Breite und Tiefe auf, da die Schaltmuster auf einer flächigen Trägerplatte senkrecht zur Drehrichtung des Drehschalters angeordnet sind.

Durch die in dem Gehäuse zentral angeordnete Welle ist darüber hinaus eine zentrale Beleuchtung des Drehschalters und des Druckschalters nicht ohne weiteres möglich.

Aus der EP 0 157 373 A2 ist ein elektrisches Bauteil bekannt, dessen elektrischer Wert durch Drehung einer Drehachse einstellbar ist, Bei dem elektrischen Bauteil der EP 0 157 373 A2 ist die Drehachse, beispielsweise eines Potentiometers, axial verschiebbar angeordnet und bei ihrer Verschiebung aus ihrer Ruhelage wird mindestens ein elektrischer Schalter betätigt. Diese Vorrichtung gestattet es, beispielsweise einen Sollwert mittels eines im Durchmesser kleinen Potentiometers mit einer Hand genau einzustellen, indem durch den Schalter der eingestellte Wert auf ein Display durchgeschaltet wird und bei der Einstellung beobachtet werden kann.

Aus der EP 0 605 324 A1 ist ein Steuerpaneel für eine Fahrzeug-Heizung- und/oder -Klimaanlage bekannt, die zumindest einen Drehknopf zur Einstellung eines Betriebsparameters der Anlage und zumindest einen Druckknopf für den diskontinuierlichen Übergang von einem Funktionsmodus zu einem anderen Modus aufweist, wobei der Druckknopf in dem Drehknopf aufgenommen ist. Der Drehknopf ist einem Zwei-Zustandsschalter in der Art zugeordnet, dass jede Druckbewegung des Druckknopfes eine Veränderung des Zustands des Schalters mit sich bringt, wobei eine Rückholeinrichtung vorgesehen ist, den Druckknopf nach jeder Druckbewegung in seine Ausgangsposition zurückzuführen.

Es ist Aufgabe der Erfindung, eine Schaltvorrichtung der gattungsgemäßen Art dahingehend weiterzubilden, das sie bei kompaktem Aufbau und einfacher Montage eine Kombination von einem Drehpotentiometer und einem ...

Druckschalter dahingehend ermöglicht, daß der Druckschalter von dem Drehpotentiometer vollständig entkoppelt ist. Darüber soll ermöglicht werden, daß der Druckschalter und/oder das Drehpotentiometer auf einfache Weise beleuchtbar sind.

### Vorteile der Erfindung

Diese Aufgabe wird bei einer Schaltvorrichtung der eingangs beschriebenen Art erfindungsgemäß durch die Merkmale des Anspruchs 1 gelöst.

Die Ausbildung des Drehpotentiometers als hohlzylindrische Form, in deren Innerem der Druckschalter angeordnet ist, hat den besonders großen Vorteil, daß der Druckschalter vollständig von dem Drehpotentiometer entkoppelt ist. Dabei kann vorteilhafterweise vorgesehen sein, daß neben dem Druckschalter in dem Inneren des Drehpotentiometers weitere Elemente, beispielsweise lichtleitende Elemente oder auch Führungs- und Betätigungselemente des Drehpotentiometers angeordnet sind. Durch den verhältnismäßig großen zylindrischen Innenraum des hohlzylindrischen Drehpotentiometers sind hier rein prinzipiell die unterschiedlichsten Anordnungsmöglichkeiten von Druckschaltern, Beleuchtungselementen, Führungs- und/oder Betätigungselementen des Drehpotentiometers und eventueller weiterer Bauteile, wie beispielsweise Schaltelemente, Leiterplatten u.dgl. möglich.

Besonders vorteilhaft ist es auch, daß durch die durchgängige Öffnung in dem Drehpotentiometer rein prinzipiell die unterschiedlichsten Betätigungsvarianten des Druckschalters, der beispielsweise auf einer unter der gesamten Schaltvorrichtung - auch im Winkel - angeordneten Trägerplatte befestigt ist, möglich sind.

Bei einer vorteilhaften Ausführungsform der Erfindung ist vorgesehen, daß das Betätigungselement des Drehpotentiometers hohlzylindrisch ausgebildet und mit einem Schleifer starr gekoppelt ist, der auf einer Widerstandsbahn durch eine Drehbewegung des Drehpotentiometers verschiebbar ist.

Statt der starren Ankopplung kann auch eine kardanische Ankopplung vorgesehen sein, um so beliebige winkelige Anordnungen des Betätigungselements an dem Schleifer zu ermöglichen.

### Zeichnung

Weitere Vorteile und vorteilhafte Ausgestaltungen des Gegenstands der Erfindung sind der Zeichnung, der Beschreibung und den Ansprüchen entnehmbar.

In der Zeichnung zeigen:
- Fig. 1: eine erste Ausführungsform gemäß der Erfindung und
- Fig. 2: eine zweite, von der Erfindung Gebrauch machende Ausführungsform.

### Beschreibung der Ausführungsbeispiele

Ein Ausführungsbeispiel einer Schaltvorrichtung, dargestellt in Fig. 1, umfaßt einen Drehring 10, der mit einem Schleifer 20 drehfest verbunden ist. Der Schleifer 20 ist in einem Potentiometerführungsring 30 geführt. Er gleitet auf einer Potentiometergrundplatte 32, auf der eine Widerstandsbahn auf an sich bekannte Weise angeordnet ist. Wie aus der Fig. 1 hervorgeht, weisen der Drehring 10, der Schleifer 20, der Potentiometerführungsring 30 und die Potentiometergrundplatte 32 eine hohlzylindrische Form auf, mit einer inneren, durchgängigen, recht großen Öffnung, in der ein Druckschalter 40 angeordnet ist. Der Druckschalter 40 ist vollständig von dem Drehring sowie dem Schleifer 20 entkoppelt, so daß der Drehring 10 und der Schleifer 20 drehbar sind, ohne daß ein Betätigungselement 41 des Druckschalters 40 hierdurch in eine Drehbewegung versetzt wird. Die gesamte Anordnung ist an einer Frontblende 50 befestigt, sie kann im Winkel zu einer Träger- oder Leiterplatte 60 angeordnet sein, wie es in Fig. 1 dargestellt ist.

Die Leiterplatte 60 ist mit der Potentiometergrundplatte 32 durch elektrische Leiter, beispielsweise Drähte 34 verbunden. Wie in Fig. 1 ferner dargestellt, kann auf der Leiterplatte 60 ein Schalterelement 42 vorgesehen sein, das durch eine untere, im wesentlichen ebene Abschlußplatte 43 des Schalters 40 betätigbar ist.

Bei einem zweiten Ausführungsbeispiel, dargestellt in Fig. 2, sind diejenigen Elemente, die mit denen des ersten identisch sind, mit denselben Bezugszeichen versehen, so daß bezüglich deren Beschreibung auf die Ausführungen zum ersten Ausführungsbeispiel vollinhaltlich Bezug genommen wird.

Im Gegensatz zum ersten. Ausführungsbeispiel sind bei dem zweiten Ausführungsbeispiel auf der Leiterplatte 60 zur Beleuchtung des Druckschalters 40 zusätzliche Leuchtdioden 70 angeordnet. Die untere Abschlußplatte 43 des Druckschalters 40 weist Öffnungen 44 auf, durch die das Betätigungselement 41 in Form einer Taste des Druckschalters 40 beleuchtbar ist.

Auch bei dieser Ausführungsform ist der innenliegende Druckschalter 40 bewegungsmäßig entkoppelt vom Drehring. Es kann auch hier eine Winkelabweichung zwischen der Achse der Betätigungselemente des kombinierten Dreh-Druckschalters und der Leiterplatte 60 auf einfache Weise ausgeglichen werden.

Die oben beschriebene Schaltvorrichtung dient als Absolutwertgeber und Impulstaster beispielsweise bei Luftverteilungsstellern eines Kfz-Heizungs- und Klimabediengerätes.

Die Schaltvorrichtung kann hierzu in eine Frontblende 50 geklipst oder in/an ihr auf andere Weise befestigt werden. Der Drehring kann über eine Blattfeder im Führungsring 30 und eine Rastkulisse auf dem Schleifer mit einer Mikrorastung versehen sein (nicht dargestellt).

Die Kontaktierung der Schaltvorrichtung mit der Leiterplatte 60 kann über Lötpins oder gelöteten oder steckbaren Jumpern oder ähnlichem vorgenommen werden.

Die oben beschriebene Schaltvorrichtung bietet mit ihrem großen Innendurchmesser als Kernbaugruppe die Möglichkeit der konstruktiven Plazierung und mechanischen Entkopplung weiterer Schalterelemente in ihrem Inneren, beispielsweise von elektronischen Schaltungen, Beleuchtungselementen o.dgl.

Hierdurch ist es möglich, bei kompakter Bauweise logisch zusammenhängende Bedienfunktionen in einem Bedienelement ergonomisch zu vereinigen. Durch die mechanische Entkopplung von Dreh- und Drucktastenfunktion kann die Drucktaste ein Symbol tragen, welches bei der Verdrehung des Drehrings seine Lage beibehält. Hierdurch wird eine deutliche Erhöhung der Bedienfreundlichkeit erzielt.

Durch die Integration der Schaltvorrichtung in eine Frontblende 50 wird ein einfacher und robuster Ausgleich von Winkel- und Positionsabweichungen zwischen Betätigungselement 41 und Leiterplatte 60 im Gegensatz zu aus dem Stand der Technik bekannten, auf Leiterplatten 60 montierten Elementen erzielt.

Die Schaltvorrichtung hat einen wesentlich größeren elektrischen Funktionswinkel als es bei kleineren Drehpotentiometern technisch realisierbar ist.

Darüber hinaus bietet der große Innenraum des hohlzylindrischen Drehpotentiometers genügend Bauraum, um mehrere voneinander unabhängige Lichtleitsysteme für Nacht- und Funktionsbeleuchtungen.

## Patentansprüche

1. Schaltvorrichtung, umfassend ein Drehpotentiometer und einen Drucktaster, wobei ein Betätigungselement (10) des Drehpotentiometers und ein Betätigungselement (41) des Drucktasters (40) konzentrisch angeordnet sind, wobei das Drehpotentiometer eine im wesentlichen hohlzylindrische Form aufweist, in deren Innerem der Drucktaster (40) angeordnet ist, **dadurch gekennzeichnet, dass** der Drucktaster (40) vollständig von dem Drehpotentiometer entkoppelt ist.

2. Schaltvorrichtung nach Anspruch 1, **dadurch gekennzeichnet, daß** in dem Inneren des Drehpotentiometers lichtleitende Elemente angeordnet sind.

3. Schaltvorrichtung nach Anspruch 1 oder 2, **dadurch gekennzeichnet, daß** in dem Inneren des Drehpotentiometers Lager- und/oder Führungselemente des Betätigungselements (41) des Drucktasters und/oder des Betätigungselements (10) des Drehpotentiometers angeordnet sind.

4. Schaltvorrichtung nach einem der Ansprüche 1 bis 3, **dadurch gekennzeichnet, daß** das Betätigungselement (10) des Drehpotentiometers mit einem Schleifer (20) starr gekoppelt ist.

5. Schaltvorrichtung nach einem der Ansprüche 1 bis 3, **dadurch gekennzeichnet, daß** das Betätigungselement (10) des Drehpotentiometers mit einem Schleifer (20) kardanisch gekoppelt ist.

## Claims

1. Switching apparatus comprising a rotary potentiometer and a pushbutton, with an operating element (10) of the rotary potentiometer and an operating element (41) of the pushbutton (40) being arranged in a concentric manner, with the rotary potentiometer having a substantially hollow-cylindrical shape whose interior contains the pushbutton (40), **characterized in that** the pushbutton (40) is completely decoupled from the rotary potentiometer.

2. Switching apparatus according to Claim 1, **characterized in that** light-guiding elements are arranged in the interior of the rotary potentiometer.

3. Switching apparatus according to Claim 1 or 2, **characterized in that** bearing and/or guide elements of the operating element (41) of the pushbutton and/or of the operating element (10) of the rotary potentiometer are arranged in the interior of the rotary potentiometer.

4. Switching apparatus according to one of Claims 1 to 3, **characterized in that** the operating element (10) of the rotary potentiometer is rigidly coupled to a wiper (20).

5. Switching apparatus according to one of Claims 1 to 3, **characterized in that** the operating element (10) of the rotary potentiometer is coupled to a wiper (20) in a universally jointed manner.

## Revendications

1. Dispositif interrupteur, comprenant un potentiomètre rotatif et un bouton poussoir, dans lequel un élément d'actionnement (10) du potentiomètre rotatif et un élément d'actionnement (41) du bouton poussoir (40) sont disposés concentriquement, le potentiomètre rotatif ayant essentiellement la forme d'un cylindre creux à l'intérieur duquel le bouton poussoir (40) est disposé,
**caractérisé en ce que**
le bouton poussoir (40) est entièrement désaccouplé du potentiomètre rotatif.

2. Dispositif interrupteur selon la revendication 1,
**caractérisé par**
des éléments conduisant la lumière à l'intérieur du potentiomètre rotatif.

3. Dispositif interrupteur selon la revendication 1 ou 2,
**caractérisé par**
des éléments d'appui et/ou de guidage de l'élément d'actionnement (41) du bouton poussoir et/ou de l'élément d'actionnement (10) du potentiomètre rotatif à l'intérieur du potentiomètre rotatif.

4. Dispositif interrupteur selon l'une des revendications 1 à 3,
**caractérisé en ce que**
l'élément d'actionnement (10) du potentiomètre rotatif est couplé de manière rigide à une meuleuse (20).

5. Dispositif interrupteur selon l'une des revendications 1 à 3,
**caractérisé en ce que**
l'élément d'actionnement (10) du potentiomètre rotatif est couplé à la cardan à une meuleuse (20).
